# DEMANDE DE BREVET EUROPEEN

(11) **EP 1 163 939 A1**
(43) Date de publication de la demande: **19.12.2001**
(21) Numéro de dépôt: 01470017.3
(22) Date de dépôt: 11.06.2001
(51) Int. Cl.: A63F 9/08

(54) **Feuille présentant des pliures prédéterminées**

(30) Priorité: 14.06.2000 FR 0007537
(71) Demandeur: Flieller, Bruno, 88200 Remiremont (FR)
(72) Inventeur: Flieller, Bruno, 88200 Remiremont (FR)

(57) **Abrégé**

La présente invention concerne une feuille présentant des pliures prédéterminées constituée d'une plaque (2) recouverte de chaque côté par un matériau plastique (3, 3'), caractérisée en ce que ladite plaque (2) est pourvue d'une pluralité de formes géométriques (Tn) espacées les unes des autres et reliées entre-elles par des pontets de liaisons (Pn) formant lignes de pliage.

## Description

La présente invention concerne une feuille présentant des pliures prédéterminées.

Elle se rapporte, plus particulièrement, à une telle feuille destinée au support d'un jeu ayant pour but de plier successivement ladite feuille, éventuellement, suivant plusieurs épaisseurs afin de reconstituer les mosaïques dessinées sur les deux côtés de la feuille.

On connaît déjà une telle feuille, constituée à partir d'une mince feuille de papier présentant la forme d'un hexagone réalisée à partir de triangles équilatéraux disposés tête bêche sur plusieurs lignes et liés entre-eux par leurs côtés. Afin de faciliter le pliage de la feuille, chaque ligne de liaison, qui forme par ailleurs la ligne de pliage, est constituée d'une succession de perforations ou de rainurages linéaires régulièrement espacées.

L'inconvénient majeur de ce type de liaison réside dans le fait qu'après un usage modéré dans le cas par exemple d'un tel jeu, c'est-à-dire d'une pluralité de pliage pour réaliser les mosaïques, les lignes de liaison, pour certain type de papier, se déchirent entraînant par voie de conséquence la destruction du jeu.

Par ailleurs, il s'avère également que lors de pliages successives, la surépaisseur du papier ne permet pas de mettre en coïncidence les différentes formes géométriques afin de reconstituer notamment la représentation graphique.

Le but de l'invention est de proposer une feuille du type décrit ci-dessus qui permette de résoudre les inconvénients précités.

A cet effet, la présente invention a pour objet une feuille présentant des pliures prédéterminées constituée d'une plaque recouverte de chaque côté par un matériau plastique, caractérisée en ce que ladite plaque est pourvue d'une pluralité de formes géométriques espacées les unes des autres et reliées entre-elles par des pontets de liaisons formant lignes de pliage.

Suivant quelques dispositions intéressantes de l'invention:
- la plaque présente la forme d'un hexagone et en ce que les formes géométriques sont des triangles équilatéraux disposées tête bêche suivant une ligne ;
- les triangles sont associés respectivement les uns aux autres par l'intermédiaire d'au moins deux pontets de liaison sur un triangle ;
- les pontets de liaisons sont disposés respectivement au milieu de chaque côté d'un triangle ;
- la longueur des pontets est définie de telle manière que celle-ci est au moins égale à un vingtième de la longueur d'un côté du triangle ;
- l'espace entre deux formes géométriques est déterminée en fonction du grammage du matériau utilisé pour réaliser la plaque ;
- chaque triangle est pourvu sur sa face d'une représentation graphique.

Les caractéristiques de l'invention mentionnées ci-dessus, ainsi que d'autres, apparaîtront plus clairement à la lecture de la description suivante d'un exemple de réalisation, en se référant aux dessins annexés sur lesquels:
- la figure 1 est une vue de face d'une feuille selon la présente invention, et
- la figure 2 est une vue de côté de la feuille selon la figure 1.

On a représenté à la figure 1, une feuille présentant des pliures prédéterminées selon un mode de réalisation particulier de la présente invention dans le cadre d'une application à un jeu de pliage du type « casse tête ».

La feuille 1 est formée à partir d'une plaque 2 dans laquelle est réalisée une pluralité de triangles équilatéraux T1 à Tn disposées tête bêche suivant une ligne et agencés de manière à obtenir un hexagone. Chaque triangle étant pourvu sur chacune de ses faces d'une représentation graphique, non représentée.

Selon l'invention, les triangles sont espacés entre eux d'une distance d, comme visible à la figure 1, et associés respectivement les uns aux autres par l'intermédiaire d'au moins deux pontets P1, P2 de liaison sur un triangle disposés respectivement au milieu de chaque côté de ce demier.

On comprend aisément que les triangles Tn disposés autour de la feuille 1 ne soient pourvus que de deux pontets ceux-ci n'étant voisin que de deux triangles, tandis que les autres sont pourvus de trois pontets de liaison Pn étant associé à trois triangles.

Avantageusement, la longueur des pontets est définie de telle manière que celle-ci est au moins égale à un vingtième de la longueur d'un côté du triangle.

Par ailleurs, selon le choix de la plaque, réalisée de préférence soit dans du carton ou dans du papier épais, l'espace d et par conséquent la largeur des pontets Pn varie en fonction du grammage du matériau utilisé et est adapté de manière à permettre un pliage d'une ligne sur l'autre des plus aisé.

De même, on notera que le découpage des différents triangles Tn à l'intérieur de la plaque 2 est obtenu avantageusement par une découpe au laser permettant un gain de temps et une rapidité d'exécution de la manoeuvre.

La plaque 2, ainsi, réalisée est ensuite recouverte entièrement sur chacune de ces faces d'un matériau du type film plastique mince 3, 3', comme visible à la figure 2, destiné à rigidifier la plaque 1.

La mise en place de ce film plastique 3, 3' est obtenue de manière traditionnelle par un laminage à chaud de la plaque 2 entre les deux films plastiques.

On comprend à la lecture de la description ci-dessus que la feuille 1 selon l'invention est relativement simple à réaliser de par la présence des pontets offrant une réalisation de la plaque monopièce et permet une liaison de pliage très résistante de par les caractéristiques des films plastiques.

Bien que l'invention ait été décrite en liaison avec un mode de réalisation particulier dans le cadre d'une application à un jeu, elle comprend tous les équivalents techniques des moyens décrits.

Ainsi, la plaque 2 peut être constitué d'une autre forme géométrique que des triangles équilatéraux, tel que par exemple des carrés définissant dans un tel cas que deux axes de pliage An au lieu de trois dans le cas des triangles équilatéraux. De même, elle peut comporter une multitude de forme géométrique.

La présente invention trouve donc une application dans tout dispositif nécessitant des pliages résistants, tel que par exemple les chemises de protection de documents ou autres.

## Revendications

1. Feuille présentant des pliures prédéterminées constitué d'une plaque (2) recouverte de chaque côté par un matériau plastique (3, 3'), **caractérisée en ce que** ladite plaque (2) est pourvue d'une pluralité de formes géométriques (Tn) espacés les unes des autres et reliées entre-elles par des pontets de liaisons (Pn) formant lignes de pliage.

2. Feuille selon la revendication 1, **caractérisée en ce que** la plaque (2) présente la forme d'un hexagone et **en ce que** les formes géométriques sont des triangles équilatéraux (Tn) disposées tête bêche suivant une ligne.

3. Feuille selon la revendication 2, **caractérisée en ce que** les triangles (Tn) sont associés respectivement les uns aux autres par l'intermédiaire d'au moins deux pontets de liaison (P1, P2) sur un triangle.

4. Feuille selon la revendication 3, **caractérisée en ce que** les pontets de liaisons (Pn) sont disposés respectivement au milieu de chaque côté d'un triangle (Tn).

5. Feuille selon la revendication 2 ou 3, **caractérisée en ce que** la longueur des pontets (P1, P2) est définie de telle manière que celle-ci est au moins égale à un vingtième de la longueur d'un côté du triangle.

6. Feuille selon l'une des revendications précédentes, **caractérisée en ce que** l'espace entre deux formes géométriques (Tn) est déterminée en fonction du grammage du matériau utilisé pour réaliser la plaque (2).

7. Feuille selon l'une quelconque des revendications précédentes, **caractérisée en ce que** la plaque (2) est réalisée dans du carton.

8. Feuilles selon l'une quelconque des revendications 2 à 7, **caractérisée en ce que** chaque triangle est pourvu sur sa face d'une représentation graphique.
